# EUROPÄISCHE PATENTSCHRIFT

(11) **EP 0 750 570 B1**
(45) Veröffentlichungstag und Bekanntmachung des Hinweises auf die Patenterteilung: **03.12.1997**
(21) Anmeldenummer: 94929515.8
(22) Anmeldetag: 06.10.1994
(51) Int. Cl.: B65D 73/00, B42F 13/04

(54) **VORRICHTUNG ZUM VERPACKEN VON BINDEKÄMMEN**
DEVICE FOR PACKAGING BINDING ELEMENTS
DISPOSITIFS DE CONDITIONNEMENT D'ELEMENTS D'ATTACHE

(30) Priorität: 16.03.1994 DE 9404459 U
(43) Veröffentlichungstag der Anmeldung: 02.01.1997
(73) Patentinhaber: CHR. RENZ GmbH & CO., D-73540 Heubach (DE)
(72) Erfinder: WASGIEN, Peter, D-73540 Heubach (DE)
(74) Vertreter: Lorenz, Werner, Dipl.-Ing.
(86) Internationale Anmeldenummer: EP9403305
(87) Internationale Veröffentlichungsnummer: WO9525047

(56) Entgegenhaltungen:
- US-A- 1 356 588
- US-A- 3 270 877

## Beschreibung

Die Erfindung betrifft eine Vorrichtung, die ringförmige oder spiralförmige Bindekämme für das Binden von Lose-Blatt-Systemen, insbesondere von Jahreskalendern, Notizbüchern, Terminplanern, Katalogen oder Werbepapieren verpackt.

Mit derartigen Bindekämmen, die auch als Bindeelemente bezeichnet werden können, können beispielsweise die genannten Lose-Blatt-Systeme zusammengefaßt werden.

Die Bindekämme sind ringförmig oder spiralartig geformt und in der Regel aus Draht gefertigt. Der Draht kann aus Kunststoff oder aus einem metallischen Werkstoff, der gegebenenfalls mit einer Kunststoffummantelung versehen sein kann, bestehen.

Bisher wurden die vorgefertigten, d.h. die zumeist aus vielen Schlaufen und Windungen bestehenden, spiralartig geformten und in ihrer Längsrichtung noch offenen ring- oder ovalförmigen Bindekämme als Endlosmaterial auf Rollen gewickelt, transportiert und gelagert. Bei Bedarf entsprechend des Formates der zu bindenden Lose-Blatt-Systeme wurden sie dann erst auf Maß geschnitten.

Als Nachteil hierbei ist u.a. das relativ hohe Gewicht der zu transportierenden Rollen anzusehen. Aufgrund der recht großen Menge an Bindekämmen eignen sich die beschriebenen Rollen nur für Großverbraucher, nicht jedoch für einen gelegentlichen Gebrauch bzw. für Anwender, die nur geringe Mengen der beschriebenen Bindekämme benötigen.

Da die Lose-Blatt-Systeme sehr unterschiedliche Formate und Teilungen aufweisen und damit auch unterschiedliche Längen der Bindekämme benötigt werden, muß auch das jeweils zu schneidende Maß immer wieder neu abgemessen werden.

Aus diesem Grunde wurden bereits auf Maß geschnittene kleinere Mengen von Bindekämmen in sogenannten Blisterverpackungen angeboten.

Blisterverpackungen tragen jedoch aufgrund des aus einem Kunststoff bestehenden Blisters einem modernen Umweltbewußtsein nicht ausreichend Rechnung, außerdem sind sowohl Herstell- als auch Entsorgungskosten für den Blister relativ hoch.

Aus der US-A-1 356 588 ist eine Vorrichtung zum Präsentieren von Textilien wie Querbindern bekannt.

Hierbei ist die Vorrichtung mehrteilig ausgeführt und die Querbinder werden in eine Vertiefung in der Vorrichtung eingesetzt, wobei vier elastisch verformbare Haltelaschen vorgespannt werden und die Haltelaschen jeden Querbinder an dessen Außenseiten festklemmen, so daß der Querbinder in der Vorrichtung festgehalten ist.

Der vorliegenden Erfindung liegt die Aufgabe zugrunde, eine Vorrichtung der eingangs erwähnten Art zu schaffen, die aus einem umweltfreundlichen Werkstoff besteht, ohne großen Aufwand herstellbar ist und die auf einfache Weise eine sichere und leichte Verpackung für bereits auf Maß geschnittene Bindekämme ermöglicht.

Erfindungsgemäß wird diese Aufgabe gelöst durch eine Trägerplatte, die mehrere Reihen elastisch aufbiegbarer Haltelaschen aufweist, welche die auf Maß geschnittenen Bindekämme teilweise in ihrem Basisbereich umfassen.

Dadurch ist eine einfache und sichere Verpackung bzw. eine stabile Unterlage für die Bindekämme geschaffen. Auf die Trägerplatte können die bereits auf Maß geschnittenen und damit an die Formate der Lose-Blatt-Systeme angepaßten Bindekämme sortiert aufgebracht werden.

Die Bindekamme können, da sie nur teilweise von den Haltelaschen umfaßt sind, für das Binden der LoseBlatt-Systeme leicht und schnell auch von Hand entnommen werden. Die Trägerplatten mit den bestückten Bindekämmen sind des weiteren gut stapelbar und lassen sich in idealer Weise in passenden Behältnissen lagern und transportieren.

Sind die Behältnisse beispielsweise mit den entsprechenden Formatangaben gekennzeichnet, ist ein rascher Zugriff für den nachfolgenden Bindevorgang gewährleistet.

Unter einem Umfassen der Bindekamme in deren Basisbereich ist zu verstehen, daß jede gehaltene Windung oder jede gehaltene Schlaufe der ringförmig oder spiralartig geformten Bindekämme am gleichen Bereich in den Haltelaschen gehaltert ist. Bei einem Bindekamm mit einem, im Querschnitt gesehenen, beispielsweise oben offenen Oval, ist der Basisbereich jene Breitseite, die der offenen Stelle gegenüberliegt. Vor allem mit dieser Form ist es möglich, die Bindekämme so auf der Trägerplatte zu fixieren, daß Verwerfungen, Verdrehungen, Formveränderungen oder ein rasches Herausrutschen vermieden werden können. Außerdem kann das Übereinanderstapeln von mit Bindekämmen bestückten Trägerplatten sehr gleichmäßig und eben erfolgen.

Eine sehr vorteilhafte Ausbildung der Erfindung kann darin bestehen, daß die elastisch aufbiegbaren Haltelaschen H-förmig gestaltet sind.

Die "H"-Form hat sich bei Versuchen als die zweckmäßigste erwiesen.

Zu deren Herstellung ist am effektivsten das Stanzverfahren anwendbar.

Dabei ist es am einfachsten, wenn die Haltelaschen direkt in die Trägerplatte gearbeitet werden. Oberhalb und unterhalb des bei dieser "H"-Form bestehenden Quersteges entstehen rechteckige Laschen, mit denen sich somit am geeignetsten ein elastisches Verhalten erzeugen läßt. Dieses Verhalten ist notwendig für das Aufbiegen dieser Laschen zum Zwecke des Einbringens der Bindekämme und deren Zurückfedern nach der Bestückung zum Zwecke der Halterung der Bindekämme.

Die Erfindung kann weiterhin positiv ausgestaltet werden, wenn die Abstände zwischen den Reihen der Haltelaschen sowie die Abstände bzw. Teilungen zwischen den einzelnen Haltelaschen innerhalb der Reihen in Abhängigkeit von der Größe und Packungsdichte der Bindekämme variierbar sind.

Damit ist es möglich, in gleicher Größe formatierte Trägerplatten für unterschiedliche Größen (Durchmesser) von Bindekämmen zu verwenden.

Dadurch können in einem einzigen Behältnis sowohl Trägerplatten mit großen Bindekämmen als auch Trägerplatten mit geringeren Größen und dafür größerer Packungsdichte verpackt, gelagert und transportiert werden.

Von Vorteil ist es auch, wenn die Reihen der Haltelaschen parallel zueinander angeordnet sind.

Dadurch können sich die Bindekämme gegenseitig bei der Bestückung nicht behindern. Außerdem kann die vorhandene Fläche der Trägerplatte zur Bestückung mit Bindekämmen bestmöglich ausgenutzt werden.

Bei der Bestückung mit Bindekämmen, die sowohl mit manuell betätigten als auch automatischen Maschinen erfolgen kann, wirken von oben her Eindrückstempel auf eine Reihe der Haltelaschen und biegen die Laschen, wie bereits erwähnt, nach unten auf, sodaß die von unten in einer Haltevorrichtung zugeführten Bindekämme in die so geschaffene Öffnung teilweise einschnappen. Aufgrund der bereits erwähnten Elastizität der Haltelaschen sind die Bindekämme ausreichend gehalten und für das Binden der Lose-Blatt-Systeme leicht wieder entnehmbar.

In den folgenden Arbeitstakten können die gleichen Stempel auf die nächsten in vorteilhafter Weise parallel angeordneten Reihen der Haltelaschen ebenso einwirken. Die Zuführung der Trägerplatten kann dabei auf verschiedene Weise, z.B. über ein Transportband oder mittels Rollen oder Walzen, erfolgen.

Es ist sehr zweckmäßig, wenn dazu ein Transportrand auf der Trägerplatte vorgesehen ist. Die Reihen der Haltelaschen sollten derart auf der Trägerplatte angeordnet sein, daß beidseitig rechtwinklig zu diesen Reihen der Transportrand verbleibt.

Es ist ferner sehr zweckmäßig, den Transportrand an seinen Außenkanten jeweils mit einer rechteckigen Aussparung zu versehen, damit die Transportmittel, wie Rollen oder Walzen, ungehindert die Trägerplatte bewegen können.

Es ist außerdem sehr vorteilhaft, in wenigstens einem dieser Transportränder Positionieröffnungen vorzusehen, welche den Reihen der Haltelaschen, mit diesen in einer Flucht verlaufend, direkt zugeordnet sind.

Die Positionieröffnungen können beliebig geformt sein. Bei einer Positionierung der Trägerplatte mittels einer Lichtschranke ist eine quadratische oder rechteckige Form der Positionieröffnungen von Vorteil. Soll die Trägerplatte auf andere Art und Weise positioniert werden, können auch Rundlöcher oder andersartig geformte Öffnungen Verwendung finden.

Diese Positionieröffnungen bilden eine sogenannte Referenzreihe, wodurch die Trägerplatte keine unerwünschte Lageabweichung erfährt und dadurch bei der Bestückung mit Bindekämmen Fehler vermieden werden können.

Für die Verbesserung der Steifigkeit bzw. für eine Vergrößerung des Widerstandsmomentes der Trägerplatte ist es sehr von Vorteil, wenn die Trägerplatte seitliche, parallel zu den Reihen der Haltelaschen angeordnete Falzränder aufweist.

Die Falzränder sollten ungefähr rechtwinklig nach der Bestückungsseite hin abgewinkelt sein. Dadurch ist es möglich, sehr dünnes Material für die Trägerplatte zu verwenden, was sich sehr günstig auf das Gewicht, die Stapelbarkeit, den Materialverbrauch und die Bearbeitbarkeit, wie z.B. jene der Einschneidung von Haltelaschen, auswirkt.

Selbstverständlich kann der Falzrand auch auf allen vier Seiten der Trägerplatte vorgesehen sein, damit die Trägerplatte eine möglichst hohe Steifigkeit aufweist. Hierbei ist dann allerdings zu beachten, daß entsprechend geeignete Vorrichtungen zum Transport der Trägerplatte vorzusehen sind.

Die Trägerplatte kann aus verschiedenen Werkstoffen wie Metall, Kunststoff oder Karton (Papier) bestehen. Aus Umweltschutzgründen erscheint am geeignetsten Karton als gut recyclingfähiges Material.

In vorteilhafter Weise kann der Transportrand parallel zu den Falzrändern verlaufen.

Auch hierdurch kann eine exakte Positionierung der Trägerplatte zum Bestücken mit den einzelnen Bindekämmen gewährleistet werden. In diesem Fall kann die genaue Positionierung ebenfalls durch Lichtschranken kontrolliert werden.

Eine sehr gute Stapelbarkeit der einzelnen Trägerplatten mit den darauf angeordneten Bindekämmen kann dadurch gewährleistet werden, daß die Falzränder wenigstens annähernd so hoch sind wie die Höhe der Bindekämme.

Die einzelnen Trägerplatten können somit jeweils immer mit ihrer Unterseite auf den nach oben umgebogenen Falzrändern der darunterliegenden Trägerplatte abgestellt werden. Hierdurch wird vermieden, daß eine sich in einem Stapel von Trägerplatten ganz unten befindliche Trägerplatte bzw. die auf dieser Trägerplatte angeordneten Bindekämme, dadurch Schaden erleidet, daß die Masse der darüberliegenden Trägerplatten auf die Bindekämme der untersten Trägerplatte einwirkt.

Nachfolgend ist ein Ausführungsbeispiel der Erfindung anhand von Zeichnungen prinzipmäßig beschrieben.

Es zeigen:
- Fig. 1: Die Draufsicht auf eine Trägerplatte für 7 Bindekämme mit einem dargestellten Bindekamm;
- Fig. 2: die Draufsicht auf eine Trägerplatte für 20 Bindekämme;
- Fig. 3: einen auf einer Trägerplatte gehalterten Bindekamm in der Vorderansicht in stark vergrößerter Darstellung;
- Fig. 4: einen auf einer Trägerplatte gehalterten Bindekamm in der Seitenansicht mit dargestelltem Eindrückstempel in stark vergrößerter Darstellung.

Eine Trägerplatte 1 besteht aus umweltfreundlich entsorgbarem Karton, kann aber auch aus einem anderen geeigneten Material, wie z.B. Kunststoff, gefertigt sein. Die Trägerplatte 1 ist ca. 333 mm breit und ca. 350 mm lang. Wie in Fig. 1 dargestellt weist die Trägerplatte 1 sieben senkrechte Reihen Haltelaschen 2 für sieben Bindekämme 3 bzw. Bindeelemente von je 7/8" (22,23 mm) oder 3/4" (19,05 mm) im Durchmesser auf, wobei eine Reihe wiederum aus zwölf Haltelaschen 2 besteht. Insgesamt sind 84 Haltelaschen 2 auf der Trägerplatte 1 gleichmäßig und parallel zueinander angeordnet.

Die Haltelaschen 2 sind H-förmig in die Trägerplatte 1 geschnitten, wobei der Quersteg der H-förmigen Haltelaschen 2 einen sogenannten Basisbereich 4 (wie in Fig. 3 ersichtlich) des Bindekammes 3 umfaßt. Der Abstand oder die Teilung für die Haltelaschen 2 innerhalb einer Reihe beträgt ca. 1" = 25,4 mm. Die Haltelasche 2 selbst ist ca. 22 mm breit und 14 mm hoch. Die in der Fig. 1 gezeichneten oberen Haltelaschen 2 sind in einem Abstand von ca. 40 mm vom oberen Rand angeordnet. Der waagrechte Abstand, also der Abstand einer in der Fig. 1 senkrecht gezeichneten Reihe zur nächsten, beträgt ca. 43 mm.

In ca. 18 mm Abstand von der Oberkante der Trägerplatte 1 sind den sieben Reihen der Haltelaschen 2 auch sieben Stück Positionieröffnungen 5 zugeordnet. Diese Positionieröffnungen 5 laufen in der selben Flucht, wie die Reihen der Haltelaschen 2. Sie sind damit parallel und genau mittig über jeder Reihe in einem Abstand von ca. 15 mm von den oberen Haltelaschen 2 entfernt vorhanden und dienen der genauen Positionierung und Verhinderung von Lageabweichungen der Trägerplatte 1, bei deren maschinellem Transport und Bestückung mit den Bindekämmen 3. Die Positionieröffnungen 5 sind hier in quadratischer Form gezeichnet und weisen eine Kantenlänge von ca. 6 mm auf. Genausogut aber könnten diese beispielsweise rund ausgeführt sein. Es ist möglich, z.B. über Lichtschranken oder andere geeignete Meßeinrichtungen die Positionieröffnungen 5 abzurufen.

Damit die Transportmittel, wie Rollen oder Walzen, zur Beförderung der Trägerplatte 1 ohne Behinderung arbeiten können, ist jeweils ober- und unterhalb der Reihen der Haltelaschen 2 ein ausreichend großer Transportrand 6 vorhanden. Die Transportrichtung der Trägerplatte 1 ist in Fig. 1 mit einem Pfeil dargestellt.

Alternativ wäre jedoch auch eine Traktorführung der Trägerplatte 1 möglich, wie sie im Zusammenhang mit dem Transport von Papier in Druckern für EDV-Anlagen bekannt ist. Hierzu müßte die Trägerplatte 1 mit einer geeigneten Perforation versehen werden.

Die Außenkanten des Transportrandes 6 sind jeweils mit einer rechteckigen Aussparung 7 von ca. 8 mm Breite und ca. 15 mm Länge versehen.

Um der Trägerplatte 1, trotz ihrer materialsparenden geringen Stärke, die nötige Stabilität zu verleihen, sind beide Außenseiten mit einem Falzrand 8 von ca. 5 mm Breite versehen. Der Falzrand 8 verläuft parallel zu den Reihen der Haltelaschen 2 und ist um ca. 90° zur Bestückungsseite hin abgewinkelt. In Fig. 1 und 2 ist der Falzrand 8 noch nicht umgebogen dargestellt.

In der Fig. 1 ist außerdem gut erkennbar, wie die einzelnen Windungen eines Bindekammes 3 ausgebildet sind und wie sie in die Haltelaschen eingreifen. Dabei umfassen die Haltelaschen 2 nicht jeden Basisbereich 4, sondern nur jeden zweiten oder dritten, entsprechend der gewählten Teilung der Haltelaschen 2. Ein ebenes und sicheres Halten sowie Entnehmen der Bindekämme 3 ist damit möglich.

In Fig. 2 ist eine Trägerplatte 1 von gleichem Format mit gleich großen Aussparungen 7, Transporträndern 6 und Falzrändern 8 dargestellt.

In dieser Trägerplatte 1 sind allerdings aufgrund der höheren vorgesehenen Packungsdichte der Bindekämme 3 (weil sie geringeren Durchmesser aufweisen) 20 Reihen Haltelaschen 2 für 20 schmalere Bindekämme von ca. 1/4" (6,35 mm) oder auch 3/16" (4,76 mm) Durchmesser vorgesehen.

Wie in Fig. 1 sind ebenso innerhalb einer Reihe zwölf mit einer Teilung von 1" (25,4 mm) angeordnete Haltelaschen 2 vorhanden, so daß insgesamt in Fig. 2 240 Haltelaschen 2 gleichmäßig verteilt sind.

Der Abstand von einer Positionieröffnung 5 bzw. von einer Reihe Haltelaschen 2 zur anderen beträgt bei dieser Variante nur ca. 15,5 mm.

Der "H"-Quersteg, d.h. die Breite der Haltelaschen 2, mißt hierbei nur ca. 7 mm, wahrend die Länge ca. 10 mm beträgt.

Selbstverständlich können auch je nach der gewünschten Packungsdichte andere Abstände zwischen den Haltelaschenreihen gewählt werden.

Die Seitenansicht eines stark vergrößerten Ausschnitts eines auf der Trägerplatte 1 gehalterten Bindekammes 3 ist in Fig. 4 erkennbar.

Von oben her bewirken pneumatisch, mechanisch oder hydraulisch wirkende Eindrückstempel 9 die Aufbiegung der Haltelaschen 2 nach unten. Die Haltelaschen 2 werden, wie erwähnt, nach unten gedrückt, wobei der Basisbereich 4 der Bindekämme 3 (wie in Fig. 3 zu sehen) in den nun geöffneten Quersteg der H-förmigen Haltelasche 2 eingreift und durch das elastische Zurückfedern der Haltelaschen 2 die Bindekämme 3 haltert. Die so gehalterten Bindekämme 3 sind damit genau formatiert und jederzeit in einfacher Weise von Hand oder maschinell entnehmbar.

Bei solchen, wie in den Fig. 1, 3 und 4 dargestellten, in Längsrichtung offenen spiralartigen und ovalförmigen, Bindekämmen 3 brauchen dann nur noch die Lose-Blatt-Systeme mit der entsprechenden Anzahl korrespondierender Öffnungen in die offenen Schlaufen der Bindekämme 3 gelegt werden. Danach können die Bindekämme 3 zu einer geschlossenen Ringspirale geformt werden.

## Patentansprüche

1. Vorrichtung, die ringförmige oder spiralartige Bindekämme für das Binden von Lose-Blatt-Systemen, insbesondere von Jahreskalendern, Notizbüchern, Terminplanern, Katalogen oder Werbepapieren, verpackt,
**gekennzeichnet durch**
eine Trägerplatte (1), die mehrere Reihen elastisch aufbiegbarer Haltelaschen (2) aufweist, welche die auf Maß geschnittenen Bindekämme (3) teilweise in ihrem Basisbereich (4) umfassen.

2. Vorrichtung nach Anspruch 1,
**dadurch gekennzeichnet,** daß die Haltelaschen (2) H-förmig gestaltet sind.

3. Vorrichtung nach Anspruch 1 oder 2,
**dadurch gekennzeichnet,** daß die Haltelaschen (2) in die Trägerplatte (1) gestanzt sind.

4. Vorrichtung nach einem der Ansprüche 1 bis 3,
**dadurch gekennzeichnet,** daß die Abstände zwischen den Reihen der Haltelaschen (2) sowie die Abstände zwischen den einzelnen Haltelaschen (2) innerhalb einer Reihe in Abhängigkeit der Größe und Packungsdichte der Bindekämme (3) variierbar sind.

5. Vorrichtung nach Anspruch 1 und 4,
**dadurch gekennzeichnet,** daß die Reihen der Haltelaschen (2) parallel zueinander angeordnet sind.

6. Vorrichtung nach einem der Ansprüche 1, 4 oder 5,
**dadurch gekennzeichnet,** daß die Reihen der Haltelaschen (2) derart auf der Trägerplatte (1) angeordnet sind, daß beidseitig ein rechtwinklig zu diesen angeordneter Transportrand (6) verbleibt.

7. Vorrichtung nach Anspruch 1 und 6,
**dadurch gekennzeichnet,** daß die Trägerplatte (1) in einem oder beiden Transporträndern (6) den Reihen der Haltelaschen (2) direkt zugeordnete Positionieröffnungen (5) aufweist.

8. Vorrichtung nach Anspruch 6,
**dadurch gekennzeichnet,** daß der Transportrand (6) an seinen Außenkanten jeweils mit einer rechteckigen Aussparung (7) versehen ist.

9. Vorrichtung nach Anspruch 1,
**dadurch gekennzeichnet,** daß die Trägerplatte (1) seitliche, parallel zu den Reihen der Haltelaschen (2) verlaufende Falzränder (8) aufweist, die nach der Bestückungsseite der Bindekämme (3) hin abgewinkelt sind.

10. Vorrichtung nach Anspruch 1 bis 9,
**dadurch gekennzeichnet,** daß die Trägerplatte (1) aus Karton oder einem anderen umweltfreundlichen Material besteht.

11. Vorrichtung nach Anspruch 1 bis 10,
**dadurch gekennzeichnet,** daß die Positionieröffnungen (5) parallel zu dem Falzrand (8) verlaufen.

12. Vorrichtung nach Anspruch 1 bis 10,
**dadurch gekennzeichnet,** daß an allen vier Seiten der Trägerplatte (1) ein Falzrand (8) vorgesehen ist.

13. Vorrichtung nach Anspruch 1 bis 12,
**dadurch gekennzeichnet,** daß die Höhe des Falzrandes (8) wenigstens annähernd der Höhe der Bindekämme (3) entspricht.

## Claims

1. Device for packaging ring-shaped or spiral binding combs for binding loose-leaf systems, in particular calendars, notebooks, appointment books, catalogues or advertising material, characterised by a carrier plate (1) having several rows of flexible retaining tabs (2) which surround the cut-to-size binding combs (3) partially in the base region (4) thereof.

2. Device according to claim 1, characterised in that the retaining tabs (2) are H-shaped.

3. Device according to claim 1 or claim 2, characterised in that the retaining tabs (2) are stamped into the carrier plate (1).

4. Device according to one of claims 1 to 3, characterised in that the spacing between the rows of retaining tabs (2) and the spacing between the individual retaining tabs (2) within a row can be varied as a function of the size and packing density of the binding combs (3).

5. Device according to claims 1 and 4, characterised in that the rows of retaining tabs (2) are arranged in parallel with one another.

6. Device according to claim 1, 4 or 5, characterised in that the rows of retaining tabs (2) are arranged on the carrier plate (1) in such a manner that a conveying edge (6) arranged at right angles thereto remains on either side of the said carrier plate.

7. Device according to claims 1 and 6, characterised in that the carrier plate (1) has locating openings (5) directly associated with the rows of retaining tabs (2) in one or both conveying edges (6).

8. Device according to claim 6, characterised in that the conveying edge (6) is provided at its outer edges with respective rectangular recesses (7).

9. Device according to claim 1, characterised in that the carrier plate (1) has lateral folded edges (8) extending parallel to the rows of retaining tabs (2) and bent towards the mounting side of the binding combs (3).

10. Device according to claims 1 to 9, characterised in that the carrier plate (1) consists of cardboard or another environmentally friendly material.

11. Device according to claims 1 to 10, characterised in that the locating openings (5) extend parallel to the folded edge (8).

12. Device according to claims 1 to 10, characterised in that folded edges (8) are provided on all four sides of the carrier plate (1).

13. Device according to claims 1 to 12, characterised in that the height of the folded edge (8) corresponds at least approximately to the height of the binding combs (3).

## Revendications

1. Dispositif de conditionnement de peignes de reliure annulaires ou spiralés, pour relier des systèmes de feuilles libres, notamment des calendriers annuels, des blocs-notes, des agendas, des catalogues ou des prospectus publicitaires,
**caractérisé en ce qu'**il comprend
une plaque de support (1) qui présente plusieurs rangées de languettes de maintien (2) élastiques et pliables, cette plaque enveloppant partiellement les peignes de reliure (3) découpés sur mesure dans une zone correspondant à leur base (4).

2. Dispositif selon la revendication 1,
**caractérisé en ce que** les languettes de maintien (2) ont une forme de H.

3. Dispositif selon la revendication 1 ou 2,
**caractérisé en ce que** les languettes de maintien (2) sont estampées dans la plaque de support (1).

4. Dispositif selon l'une des revendications 1 à 3,
**caractérisé en ce que** les distances entre les rangées de languette de maintien (2), ainsi que les distances entre les languettes de maintien (2) individuelles dans une même rangée, peuvent varier en fonction de la densité de conditionnement des peignes de reliure (3).

5. Dispositif selon les revendications 1 et 4,
**caractérisé en ce que** les rangées de languettes de maintien (2) sont disposées parallèlement entre elles.

6. Dispositif selon l'une des revendications 1, 4 ou 5,
**caractérisé en ce que** les rangées de languettes de maintien (2) sont disposées de telle manière sur la plaque de support (1), qu'il subsiste de part et d'autre de ces rangées un rebord de transport (6) disposé perpendiculairement.

7. Dispositif selon les revendications 1 et 6,
**caractérisé en ce que** la plaque de support (1) comporte des ouvertures de positionnement direct (5) ménagées dans un ou dans les deux rebords de transport (6) des rangées de languettes de maintien (2).

8. Dispositif selon la revendication 6,
**caractérisé en ce que** le rebord de transport (6) est pourvu d'un dégagement rectangulaire (7) à ses bords extérieurs respectifs.

9. Dispositif selon la revendication 1
**caractérisé en ce que** la plaque de support (1) comporte des bords de plage (8) latéraux, parallèles aux rangées de languettes de maintien (2), ces bords étant découpés du côté de l'ouverture des peignes de reliure (3).

10. Dispositif selon les revendications 1 à 9,
**caractérisé en ce que** la plaque de support (1) est faite en carton ou en un autre matériau non polluant.

11. Dispositif selon les revendications 1 à 10,
**caractérisé en ce que** les ouvertures de positionnement (5) sont ménagées parallèlement au bord de plage (8).

12. Dispositif selon les revendications 1 à 10,
**caractérisé en ce que** la plaque de support (1) comporte un bord de pliage (8) sur ses quatre côtés.

13. Dispositif selon les revendications 1 à 12,
**caractérisé en ce que** la hauteur du bord de pliage (8) correspond au moins approximativement à la hauteur des peignes de reliure (3).
